# EUROPÄISCHE PATENTSCHRIFT

(11) **EP 0 220 425 B1**
(45) Veröffentlichungstag und Bekanntmachung des Hinweises auf die Patenterteilung: **29.05.1991**
(21) Anmeldenummer: 86112022.8
(22) Anmeldetag: 30.08.1986
(51) Int. Cl.: A61H 1/00, A63B 31/00, B63C 9/08

(54) **Ringförmige Muskelentspannvorrichtung**
Annular muscle relaxation device
Dispositif de détente des muscles annulaire

(30) Priorität: 03.09.1985 DE 3531342; 03.09.1985 DE 8525067 U
(43) Veröffentlichungstag der Anmeldung: 06.05.1987
(73) Patentinhaber: PVG-Patentverwertungsgesellschaft mbH, D-8104 Grainau (DE)
(72) Erfinder: Floriancic, Peter, D-8109 Wallgau (DE); Sejiny, Amin, D-8104 Grainau (DE)

(56) Entgegenhaltungen:
- AT-B- 228 105
- AT-B- 305 114
- DE-B- 1 213 284
- FR-A- 1 520 627
- US-A- 3 765 412

## Beschreibung

### Ringförmige Muskelentspannvorrichtung

Die Erfindung richtet sich auf eine ringförmige Muskelentspannvorrichtung zur passiven Streckung der Wirbelsäule im Wasser. Eine derartige Vorrichtung gestattet die Entspannung aller Muskeln des menschlichen Körpers dadurch herbeizuführen, daß mit ihrer Hilfe der Körper in einem Wasservolumen, in das er bis auf den Kopf eintaucht, so schwebend gehalten wird, daß kein Muskel angespannt oder betätigt zu werden braucht.

Es sind zwar ringförmige Auftriebskörper in verschiedenster Gestalt für Sport, Spiel und Rettungswesen bekannt, jedoch keine, die in medizinischem Sinne verwendbar waren. Hierzu sollen sie nämlich nicht nur den ganzen Körper allein am Kopf angreifend tragen, sondern müssen dem Benutzer auch das Gefühl absoluter Sicherheit vermitteln und so gut angepaßt sein, daß er nicht mit dem Kopf durch die Halsöffnung rutschen kann.

Danach liegt der Erfindung die Aufgabe zugrunde, eine Muskelentspannvorrichtung zu schaffen; die den menschlichen Körper nur am Kopf angreifend senkrecht im Wasser schwebend zu halten imstande ist, wobei der Kopf in seiner natürlichen Lage gehalten wird und diesem und der Halspartie gut angepaßt ist. Darüber hinaus soll die Vorrichtung einfach in der Herstellung sein.

Daß die Vorrichtung nach der Erfindung es dem Benutzer erlaubt, so im Wasser nur am Kopf gehalten zu schweben, daß kein Muskel angespannt oder betätigt zu werden braucht, bedeutet nicht, daß der Benutzer in diesem Zustand ständig bleiben muß. Vielmehr zeigte es sich, daß gerade diese Voraussetzung der Möglichkeit völliger Muskelentspannung bei gleichzeitiger Bewegungsfreiheit aller Gliedmaßen hervorragend geeignet ist, alle erdenklichen gesundheitsfördernden gymnastischen Übungen im Wasser durchzuführen.

Die Aufgabe wird durch die in den Ansprüchen angegebenen Merkmale gelöst. Insbesondere wird durch die exzentrische Halsöffnung und die veränderlichen Querschnittsflächen eine Unterstützung des Kopfes erzeugt, die der gesamten Kinnlinie des Kopfes vom Kinn bis zum Nacken gut angepaßt ist, wobei die größere Querschnittsfläche im Nackenbereich dafür sorgt, daß der Kopf aufrecht gehalten wird.

Damit sich an der Wirbelsäule, an der Nackenmuskulatur und am Kehlkopf keine Druckstellen ergeben, können hierfür besondere Aussparungen vorgesehen sein.

Durch die AT-B-305 114 ist zwar bereits ein ringförmiger, aufblasbarer Auftriebskörper als Schwimmhilfe bekannt geworden, der eine besondere der Kontur des menschlichen Kinns angepaßte Abflachung aufweist, jedoch wird dadurch nicht eine ergonomische Anpassung vom Kinn- bis zum Nackenbereich, d.h. eine Anpassung an die normalerweise vom Kinn bis zum Nacken ansteigende Linie erreicht.

Wenn die Vorrichtung aus unelastischem Material, wie z.B. Kork, gefertigt ist, muß sie zum Anlegen geteilt und aufklappbar sein. Die Teilfugen erlauben eine Anpassung an verschiedene Halsstärken durch das die Teilsegmente umgebende Band. Die Anpassung an Kopf und Hals des menschlichen Körpers kann bei elastischem Material durch unterschiedlich starkes Aufblasen des Schlauches vorgenommen werden. Druckstellen durch die Schweißnähte des Schlauches können dadurch vermieden werden, daß entweder ein breiter, umfaltbarer Saum oder eine randlose Innennaht vorgesehen werden.

Die Sicherheit der aufblasbaren Vorrichtung kann dadurch erhöht werden, daß sie aus zwei getrennten Kammern besteht, von der jede in der Lage ist, den Kopf des Benutzers über Wasser zu halten. Die beiden Kammern können dabei so gestaltet und angeordnet sein, daß sie einen das Anlegen erleichternden Schlitz beim Aufblasen schließen. Der Schlitz kann zur Sicherheit zusätzlich noch durch ein Band verschließbar sein.

Eine gute Anpassung der Vorrichtung an die Kinn- und Halspartie des Menschen ergibt sich auch durch die spezielle Anordnung und Gestalt der Innen- und Außenbahnen des doppelkammrigen Schlauchs.
Eine waagerechte Lage der Muskelentspannvorrichtung im Wasser unter Belastung wird durch die winkelförmigen Ausläufer des Ringes im Kinnbereich unterstützt. Der geschlossene ringförmige Schlauch wird vorzugsweise nach dem Anlegen aufgeblasen. Daher ist das Aufblasventil in der Nähe des Kinnbereichs angeordnet und kann mit einer Zuleitung zum Aufblasen versehen sein. Die Vorrichtung kann als Kopfteil einer Luftmatratze dienen.

Die Erfindung wird anhand folgender Zeichnungen näher erläutert. Es zeigen:
- Fig. 1: die angelegte Muskelentspannvorrichtung einer im Wasser schwebenden Person,
- Fig. 2: eine Draufsicht auf die Vorrichtung, nach Fig. 1,
- Fig. 3: einen Teilquerschnitt durch die Vorrichtung, nach Fig. 1,
- Fig. 4: eine weitere, vereinfachte Vorrichtung in Draufsicht,
- Fig. 5: eine geschlossenen, aufklappbare Vorrichtung in Draufsicht.

Die Fig. 1 zeigt die im Wasser schwimmende Muskelentspannvorrichtung 1, die aus zwei ringförmigen Bahnen 2,3 zusammengeschweißt ist. Die äußere Schweißnaht 4 ist in einem Umfangsteilbereich zu einem Anschlußstück 5 erweitert. Die ringförmige Vorrichtung 1 hat winkelförmige Ausläufer 6, die in der Benutzungslage von einem Band 7 zusammengehalten werden. In der Fig. 1 ist deutlich zu erkennen, daß sich durch die unterschiedlichen Querschnitte die Vorrichtung gut der Kinnlinie 8 des Kopfes 9 anpaßt. Die Vorrichtung 1 ist mit zwei Ventilen 10,11 versehen, auf die Schlauchleitungen 12,13 aufgesteckt sind. Dadurch können die Kammern des Schlauchs auch in angelegtem Zustand leicht aufgeblasen werden.

In Fig. 2 ist die Anordnung des Halsschlitzes 14 zwischen den winkelförmigen Ausläufern 6,6'und das um das Schmalteil 15 laufende Verschlußband 7 mit dem Klettverschluß 16,16' erkennbar. Der abgerundete Übergang zwischen Halsöffnung 17 und Schlitz 14 bildet die Kehlkopfaussparung 18 gegenüber der Nackenaussparung 19.

Das Anschlußstück 5 reicht über die ganze Breite des ringförmigen Teils der Vorrichtung 1 und ist mit Ösen 20 zum Befestigen an einer Luftmatratze oder einer Sicherheitsleine versehen. Auf der Innenseite der oberen ringförmigen Außenbahn 2 ist eine Innenbahn 21 angeschweißt. Außen- und Innen-bahnen 2,3,21 bilden die in Fig. 3 erkennbaren zwei Luftkammern 22,23. Die in der Halsöffnung 17 liegende Schweißnaht ist als Innennaht 24 ausgebildet, so daß keine Druckstelle durch die Schweißnaht entstehen.

Fig. 4 zeigt demgegenüber eine vereinfachte Ausführung der Muskelentspannvorrichtung mit nur einem ringsum geschlossenen Schlauch 25 und einem Ventil 26 zum Aufblasen. Die Innennaht 24 bildet in der Halsöffnung 17 einen breiten Saum 26a, der sich an den Hals anlegen kann und so ebenfalls Druckstellen vermeidet. Auch bei dieser Ausführung sind Kehlkopf- und Nackenaussparung 18,19 vorgesehen.

Eine Muskelentspannvorrichtung aus unelastischem Material zeigt Fig. 5. Sie besteht aus zwei Teilsegmenten 27,28. Zwischen den Teilsegmenten 27,28 bildet sich ein Schlitz 34, der je nach Durchmesser der Halsöffnung 17 mittels eines Bandes 29 verkleinert oder vergrößert werden Kann. Das Band 29 erlaubt auch, daß die Teilsegmente 27,28 zum Anlegen auseinandergeklappt werden können. Der überlappende Teil 30 des Bandes 29 dient zum Schließen der Vorrichtung. Die Kehlkopf- und Nackenaussparung 31,32 wird durch die abgerundeten Übergänge der Halsöffnung 17 in die Schlitze zwischen den Segmenten 27,28 gebildet.

## Patentansprüche

1. Ringförmige Muskelentspannvorrichtung (1) mit einer Halsöffnung (17), zur passiven Streckung der Wirbelsäule im Wasser, dadurch **gekennzeichnet**, daß die Halsöffnung (17) exzentrisch zum Außenumfang des ringförmigen Teils der Vorrichtung (1) angeordnet ist und daß die Vorrichtung (1) von einem Kinnbereich zu einem Nackenbereich allmählich wachsende Querschnittsflächen aufweist.

2. Muskelentspannvorrichtung nach Anspruch 1, dadurch **gekennzeichnet**, daß die Querschnittsflächen annähernd kreisförmig sind.

3. Muskelentspannvorrichtung nach Anspruch 1, dadurch **gekennzeichnet**, daß die Halsöffnung (17) eine Nackenaussparung (19) und eine Kehlkopfaussparung (18) aufweist.

4. Muskelentspannvorrichtung nach Anspruch 3, dadurch **gekennzeichnet**, daß der ringförmige Teil der Vorrichtung (1) aus zwei Teilsegmenten (27,28) besteht, die von einem die beiden Teilsegmente umgebenden Band (29) zusammengehalten werden, wobei die Teilfuge (34) die Nacken- und Kehlkopfaussparung (31,32) bildet.

5. Muskelentspannvorrichtung nach Anspruch 1, dadurch **gekennzeichnet**, daß die Vorrichtung (1) aus elastischem Material besteht, das einen ringförmigen, aufblasbaren Schlauch (25) bildet.

6. Muskelentspannvorrichtung nach Anspruch 5, dadurch **gekennzeichnet**, daß der Schlauch (25) aus zwei ringförmigen Außenbahnen (2,3) zusammengeschweißt is , die einen in die Halsöffnung (17) ragenden breiten Saum (26a) bilden.

7. Muskelentspannvorrichtung nach Anspruch 6, dadurch **gekennzeichnet**, daß eine der beiden ringförmigen Bahnen (2,3) an der der Kehlkopfaussparung (18) gegenüberliegenden Seite zu einem Anschlußstück (5) für die Befestigung der Vorrichtung (1) erweitert ist.

8. Muskelentspannvorrichtung nach Anspruch 7, dadurch **gekennzeichnet**, daß in dem Anschlußstück (5) Üsen (20) für eine Sicherungsleine oder die Befestigung an einer Luftmatratze angeordnet sind.

9. Muskelentspannvorrichtung nach Anspruch 5, dadurch **gekennzeichnet**, daß sie aus zwei getrennten Kammern (22,23) unterschiedlicher Größe aufgebaut ist, die beim Aufblasen in der Halsöffnung (17) einen Ringwulst formen und die in nicht aufgeblasenem Zustand einen beim Aufblasen sich schließenden, in die Halsöffnung (17) mündenden Halsschlitz (14) offen lassen.

10. Muskelentspannvorrichtung nach Anspruch 9, dadurch **gekennzeichnet**, daß die beiden Kammern (22, 23) aus im Querschnitt gleich großen Außenbahnen (2,3) und einer als Trennwand dienenden Innenbahn (21) gebildet sind, die kürzer ist als der Durchmesser eines aus den beiden Außenbahnen (2,3) gebildeten Kreises.

11. Muskelentspannvorrichtung nach Anspruch 10, dadurch **gekennzeichnet**, daß die beiden Außenbahnen (2,3) halsöffnungsseitig mit einer Innennaht (24) und gegenüberliegend mit einer Außennaht (33) verschweißt sind und die als Trennwand dienende Innenbahn (21) auf der Innenseite einer der beiden Außenbahnen (2,3) aufgeschweißt ist.

12. Muskelentspannvorrichtung nach Anspruch 1 und 9, dadurch **gekennzeichnet**, daß der ringförmige Teil der Vorrichtung (1) mit zwei den Halsschlitz (14) verlängernden, winkelförmigen Ausläufern (6,6') verbunden ist.

13. Muskelentspannvorrichtung nach Anspruch 12, dadurch **gekennzeichnet**, daß zwischen dem ringförmigen Teil der Vorrichtung (1) und dem querstehenden Teil der winkelförmigen Ausläufer (6,6') ein den Halsschlitz (14) verschließendes Band (7) angeordnet ist.

14. Muskelentspannvorrichtung nach Anspruch 13, dadurch **gekennzeichnet**, daß das Band (7) einen Klettverschluß (16,16') trägt.

15. Muskelentspannvorrichtung nach Anspruch 9, dadurch **gekennzeichnet**, daß im Bereich der Kehlkopfaussparung (18) mindestens ein Ventil (10,11) im aufblasbaren Schlauch (25) angeordnet ist.

16. Muskelentspannvorrichtung nach Anspruch 15, dadurch **gekennzeichnet**, daß das Ventil (10,11) mit einer Zuleitung (12,13) verbunden ist.

17. Muskelentspannvorrichtung nach Anspruch 7, dadurch **gekennzeichnet**, daß die Vorrichtung (1) einstückig mit einer Luftmatratze ausgebildet ist.

## Claims

1. Ring shaped muscle relaxation device (1) with a neck recess (17) for pressure-free stretching of the spinal column in water identified by the neck recess (17) is arranged eccentrically to the outer circumference of the ring-shaped section of the device (1) and by the device (1) displaying a gradually widening surface area from a chin area to a neck area.

2. Muscle relaxation device as per Claim 1 identified by the fact that the surface areas are approximately circular shaped.

3. Muscle relaxation device as per Claim 1 identified by the neck recess (17) displaying a recess for the neck (19) and a recess for the larynx (18).

4. Muscle relaxation device as per Claim 3 identified by the ring-shaped section of the device (1) comprising two sections (27, 28) held together by a tape (29) which fits around both sections with the connecting piece (34) forming the recesses for neck and larynx (31, 32).

5. Muscle relaxation device as per Claim 1 identified by the fact that the device (1) is made of an elastic material which forms a ring-shaped, inflatable tube (25).

6. Muscle relaxation device as per Claim 5 identified by the tube (25) being welded together out of two ring-shaped outer rings (2, 3) which form a wide seam (26a) extending into the neck recess (17).

7. Muscle relaxation device as per Claim 6 identified by the fact that one of the two ring-shaped rings (2, 3) is extended on the opposite side of the larynx recess (18) to form a connecting section (5) for securing the device (1).

8. Muscle relaxation device as per Claim 7 identified by the eyelets (20) located in the connecting piece (5) for securing to a safety line or connection to an air bed.

9. Muscle relaxation device as per Claim 5 identified by the fact that it is made up of two separate chambers (22, 23) of different sizes which form a swollen ring in the neck recess (17) when inflated and which when not inflated keep open a self-closing neck slit (14) which leads into the neck recess (17) and which closes when inflated.

10. Muscle relaxation device as per Claim 9 identified by the fact that both chambers (22, 23) are formed by outer rings (2, 3) of equal size sections and one inner ring (21) which serves as a separating wall, which is shorter than the diameter of a circle formed from the two outer circles (2, 3).

11. Muscle relaxation device as per Claim 10 identified by the fact that the two outer rings (2, 3) are welded on the neck recess side with an inner seam (24) and on the opposite side with an outer seam (33) and which is welded as an inner ring (21) serving as a separating wall on the inside of one of the two outer rings (2, 3).

12. Muscle relaxation device as per Claims 1 and 9 identified by the fact that the ring-shaped section of the device (1) is connected to two angular shaped ridges (6, 6') which extend the neck slit (14).

13. Muscle relaxation device as per Claim 12 identified by the fact that a tape (7) which fastens over the neck slit (14) is arranged between the ring-shaped section of the device (1) and the opposite part of the angular-shaped ridge (6, 6').

14. Muscle relaxation device as per Claim 13 identified by the fact that the tape (7) is fitted with a velcrose strip (16, 16').

15. Muscle relaxation device as per Claim 9 identified by the fact that at least one valve (10, 11) is arranged in the inflatable tube (25) in the area of the larynx recess (18).

16. Muscle relaxation device as per Claim 15 identified by the fact that the valve (10, 11) is connected to a line (12, 13).

17. Muscle relaxation device as per Claim 7 identified by the fact that the device (1) is designed to be connected to an air bed.

## Revendications

1. Dispositif de détente musculaire circulaire (1) avec une ouverture pour le cou (17) pour l'extension passive de la colonne vertébrale dans l'eau, caractérisé par le fait que l'ouverture pour le cou (17) est disposée de manière excentrique par rapport à la circonférence extérieure de la partie circulaire du dispositif (1) et que le dispositif (1) a une superficie de section transversale augmentant progressivement de la partie menton à la partie nuque.

2. Dispositif de détente musculaire selon la spécification 1, caractérisé par le fait que les superficies de section transversale ont approximativement la forme d'un cercle.

3. Dispositif de détente musculaire selon la spécification 1, caractérisé par le fait que l'ouverture pour le cou (17) est pourvue d'une encoche pour la nuque (19) et d'une encoche pour le larynx (18).

4. Dispositif de détente musculaire selon la spécification 3, caractérisé par le fait que la partie circulaire du dispositif (1) est composée de deux segments partiels (27, 28) retenus ensemble par une bande (29) entourant les deux segments partiels, le joint partiel (34) formant l'encoche pour la nuque et pour le larynx (31, 32).

5. Dispositif de détente musculaire selon la spécification 1, caractérisé par le fait que le dispositif (1) est fabriqué dans un matériau élastique formant un flexible circulaire gonflable (25).

6. Dispositif de détente musculaire selon la spécification 5, caractérisé par le fait que le flexible (25) est soudé à raison de deux voies externes (2, 3) circulaires formant un large ourlet (26a) dépassant dans l'ouverture pour le cou (17).

7. Dispositif de détente musculaire selon la spécification 6, caractérisé par le fait que l'une des deux voies circulaires (2, 3) est élargie du côté opposé à l'encoche pour le larynx (18) avec une pièce de raccordement (5) en vue de la fixation du dispositif (1).

8. Dispositif de détente musculaire selon la spécification 7, caractérisé par le fait que des oeillets (20) sont disposés sur la pièce de raccordement (5) pour la fixation d'une corde de sécurité ou la fixation à un matelas pneumatique.

9. Dispositif de détente musculaire selon la spécification 5, caractérisé par le fait qu'il est composé de deux différentes chambres (22, 23) de dimensions différentes et formant lors du gonflage un bourrelet circulaire (14) dans l'ouverture pour le cou (17) et, à l'état non gonflé, laissant ouverte une fente pour le cou arrivant dans l'ouverture pour le cou (17) qui se ferme lors du gonflage.

10. Dispositif de détente musculaire selon la spécification 9, caractérisé par le fait que les deux chambres (22, 23) sont formées de deux voies extérieures (2, 3) de même dimension en section transversale et d'une voie intérieure (21) servant de paroi de séparation, cette voie de séparation étant plus courte que le diamètre d'un cercle formé par les deux voies extérieures (2, 3).

11. Dispositif de détente musculaire selon la spécification 10, caractérisé par le fait que les deux voies extérieures (2, 3) sont soudées du côté de l'ouverture pour le cou par une couture intérieure (24) et, du côté opposé, par une couture extérieure (33) et que la voie intérieure (21) servant de paroi de séparation est soudée sur la partie intérieure de l'une des deux voies extérieures (2, 3).

12. Dispositif de détente musculaire selon les spécifications 1 et 9, caractérisé par le fait que la partie circulaire du dispositif (1) est reliée à deux contreforts (6, 6') angulaires prolongment avec la fente prévue pour le cou (14).

13. Dispositif de détente musculaire selon la spécification 12, caractérisé par le fait qu'une bande (7) fermant la fente pour le cou (14) est disposée entre la partie circulaire du dispositif (1) et la partie transversale des contreforts angulaires (6, 6').

14. Dispositif de détente musculaire selon la spécification 13, caractérisé par le fait que la bande (7) porte une fermeture auto-accrochante (16, 16').

15. Dispositif de détente musculaire selon la spécification 9, caractérisé par le fait qu'au moins une soupape (10, 11) est placée dans le flexible gonflable (25) dans le secteur de l'encoche pour le larynx (18).

16. Dispositif de détente musculaire selon la spécification 15, caractérisé par le fait que la soupape (10, 11) est reliée à une conduite d'arrivée (12, 13).

17. Dispositif de détente musculaire selon la spécification 7, caractérisé par le fait que le dispositif (1) forme une seule pièce avec le matelas pneumatique.
